# DEMANDE DE BREVET EUROPEEN

(11) **EP 2 468 168 A2**
(43) Date de publication de la demande: **27.06.2012**
(21) Numéro de dépôt: 11405370.5
(22) Date de dépôt: 19.12.2011
(51) Int. Cl.: A47L 13/16

(54) **Extracteur de poils d'animaux où cheveux**

(30) Priorité: 22.12.2010 CH 21592010
(71) Demandeur: Crisinel, François, 1870 Monthey (CH)
(72) Inventeur: Crisinel, François, 1870 Monthey (CH)

(57) **Abrégé**

Le but de l'invention consiste à extirper, extraire, les poils d'animaux tels, chats, chiens, lapins, furets etc.., ou cheveux, insérés dans divers tissus (ex. : tapis, meubles, voitures, certains habits, couvertures, draps). La solution se présente par la création par moulage de bosses irrégulières sur une plaquette en matière plastique tels les polymères, evoprène, caoutchouc, gomme, mélange de gommes, (non exhaustif) souples (molles).

## Description

### AVANTAGES PAR RAPPORT A L'ETAT

### DE LA TECHNIQUE:

aucun liquide chimique ou non, pas de consommation électrique, les poils s'enroulent sur eux-mêmes, ne collent pas et se ramassent à la main très facilement. Très longue longévité, quasiment inusable, efficacité même après l'usage d'un aspirateur ou d'autres systèmes existant, multi-surfaces ! Les poils ne sont pas dispersés dans l'air ambiant (allergies), très simple d'usage, pas encombrant, écologique dans son utilisation, très économique, pas de déchets dans la fabrication....

### REALISATION DE L'INVENTION :

les poils incrustés dans les tissus, même profondément, sont dégagés par de simples passages manuels légèrement appuyés (frottements) de la plaquette sur lesdits divers tissus.

### CARACTERISTIQUES :

la surface de la plaquette est faite de petites bosses, très irrégulières et de faible relief ( de 0,5 à 2 mm ), sans aspérités agressives pouvant altérer les tissus (voir dessins sous TITRE). En fonction des surfaces, le relief peut être augmenté, par exemple pour des tissus épais ainsi que des tapis tissés en hautes fibres.

L'invention consiste à la conception et la création de bosses irrégulières (pleines ou creuses) sur une surface gommeuse permettant l'entrecroisement et l'enroulement des poils (cheveux), et leurs extractions. Les plaquettes sont produites à partir d'un moule, empreinte, dans lequel la matière plastique est comprimée.

## Revendications

**1.** plaquette moulée en matière plastique (voir mon exposé de l'invention) profilée, bosselée, d'une épaisseur de 3mm et plus. Formats indifférents, formes géométriques ou artistiques, couleurs variables, applications manuelles directes ou au moyen d'un support (ex. : manche, brosse en tout genre, y compris application sur brosse d'aspirateur....)
